# FASCICULE DE BREVET EUROPEEN

(11) **EP 0 316 372 B1**
(45) Date de publication et mention de la délivrance du brevet: **19.05.1993**
(21) Numéro de dépôt: 88902869.2
(22) Date de dépôt: 21.03.1988
(51) Int. Cl.: A47B 88/00, A47B 67/04

(54) **TIROIR A DEUX ETAGES POUR LE STOCKAGE DE MEDICAMENTS**
ZWEISTÖCKIGE SCHUBLADE ZUR EINLAGERUNG VON MEDIKAMENTEN
DRAWER WITH TWO LEVELS FOR THE STORAGE OF DRUGS

(30) Priorité: 30.03.1987 FR 8704661
(43) Date de publication de la demande: 24.05.1989
(73) Titulaire: NIZARD, Henri, F-83520 Roquebrune-sur-Argens (FR)
(72) Inventeur: NIZARD, Henri, F-83520 Roquebrune-sur-Argens (FR)
(74) Mandataire: Hautier, Jean-Louis
(86) Numéro de dépôt international: FR8800148
(87) Numéro de publication internationale: WO8807341

(56) Documents cités:
- EP-A- 0 026 693
- DE-A- 2 631 488
- DE-A- 3 228 980
- GB-A- 2 086 214

## Description

La présente invention concerne un tiroir allongé, destiné à coulisser dans les systèmes et meubles actuellement utilisés, ce tiroir étant particulièrement adapté au stockage de produits pharmaceutiques dans les officines de pharmacie.

Les tiroirs coulissants traditionnellement utilisés actuellement dans les pharmacies sont à fonds plats, horizontaux et montés en colonnes. Leurs côtés longitudinaux empêchent, à partir d'une certaine hauteur, une bonne visibilité des produits, d'où l'utilisation de fonds transparents. D'autre part, pour avoir un accès correct aux produits, le manipulateur est obligé de se placer, soit à droite, soit à gauche par rapport à l'axe médian du tiroir.

Il existe également des tiroirs coulissants à fonds inclinés vers un bord longitudinal permettant une meilleure visibilité des produits stockés mais ils sont limités dans leurs largeurs pour deux raisons :
- tout d'abord, le stockage des médicaments en pharmacie se faisant très souvent par trois, deux, voire une unité par référence, pour des raisons évidentes de visibilité, il y a limitation de stockage dans l'axe de la largeur.

D'autre part, l'accès aux produits ne se faisant que d'un seul côté longitudinal, le manipulateur rencontrerait à partir d'une certaine hauteur et d'une certaine largeur du tiroir d'importantes difficultés d'accès.

L'état de la technique peut être défini par les brevets suivants :
*GB-A-2.086.214 : ce brevet décrit un tiroir allongé, compartimenté pour le stockage de petits objets tels que produits pharmaceutiques pouvant être montés sur des systèmes coulissants à l'intérieur de meubles, d'armoires, de comptoirs, de colonnes métalliques ayant un fond, comprenant deux plans inclinés, de pentes opposées vers un bord longitudinal du tiroir, reliés entre eux à une paroi médiane avec formation d'une arête faîtière assurant le raidissement du fond, ces deux plans étant situés de part et d'autre de la paroi médiane faisant office d'arête faîtière.*

*DE-A-3.228.980 : ce brevet décrit un dispositif pour le blocage et pour le déblocage d'une ou de plusieurs cloisons à l'intérieur d'une cassette, subdivisant ladite cassette en* *compartiments, caractérisé par le fait que la cassette comporte à l'intérieur un arbre excentrique disposé le long d'une de ses parois et que lesdites cloisons comportent une ferrure reposant sur ledit arbre excentrique et que la longueur des cloisons mesurée entre la portée de la ferrure et la partie de la cloison qui est la plus rapprochée de la paroi de la cassette du côté opposé à l'arbre excentrique est un peu plus courte que la distance maximale qui peut être ajustée en tournant l'arbre excentrique, par rapport à ladite paroi de la cassette, et un peu plus longue que la distance minimale pouvant être ajustée en tournant l'arbre et la paroi de la cassette, en tournant ledit arbre excentrique, afin de libérer les parois pour les déplacer ou pour les bloquer en position, en les serrant entre ledit arbre excentrique et ladite paroi de la cassette.*

*EP-00.26.693 : ce brevet décrit un présentoir modulaire, notamment pour produits cosmétiques comprenant un support sur lequel sont montés des modules, caractérisé en ce que ledit support est constitué par un bac à section en U, ledit bac présentant à la partie supérieure de ses branches respectivement un pli en forme de gouttière et une arête formant surface de portée, la longueur de chaque module étant sensiblement égale à la distance séparant les deux branches du U, lesdits modules présentant un rebord coudé pouvant être introduit par rotation dans la gouttière et un rebord horizontal à l'autre extrémité du module de sorte que lesdits modules soient supportés par le bac par appui d'une part à l'intérieur de la gouttière et d'autre part sur la surface de portée. Il comporte un rebord vertical et un rebord horizontal, des alvéoles disposées en rangées étant formées dans la surface supérieure dudit module pour recevoir les produits à présenter.*

*Il présente au moins deux plans supérieurs inclinés par rapport au plan horizontal.*

Le tiroir selon l'invention permet de par ses deux zones étagées, inclinées et distinctes, d'optimiser le stockage dans le sens de la largeur assurant au manipulateur, une fois le tiroir tiré, un champ de vision nettement amélioré, ainsi qu'un accès aux produits grandement facilité. La présence de deux étages, reliés par un plan médian, augmente la résistance du fond du tiroir permettant de réduire l'épaisseur, donc le poids du matériau utilisé.

Le tiroir selon l'invention est allongé, compartimenté pour le stockage de petits objets, tels que produits pharmaceutiques pouvant être montés sur des systèmes coulissants, à l'intérieur de meubles, d'armoires, de comptoirs, de colonnes métalliques, du type ayant un fond, comprenant deux plans inclinés, les deux plans étant situés de part et d'autre de la paroi médiane, assurant le raidissement du fond, les deux bords longitudinaux sont repliés afin de s'adapter à un système de guidage coulissant , le roulement à billes favorisant le coulissement, caractérisé par le fait qu'il comporte un fond comprenant deux plans parallèles et formant deux étages distincts, inclinés vers un des bords longitudinaux du tiroir, les deux étages sont reliés entre eux par une paroi médiane avec formation de deux arêtes , un roulement étant fixé sur l'armature et placé en opposition au bord longitudinal le plus bas, ledit bord venant, durant le coulissement du tiroir, appuyer sur le roulement à billes servant de butée.

Le fond est plié afin de constituer différents étages non superposés reliés entre eux par des parois ou structures verticales ou légèrement inclinées par rapport à la verticale.

Les bords longitudinaux sont repliés de façon à favoriser son adaptation aux systèmes coulissants actuellement connus et dont l'un des bords vient appuyer sur un roulement à billes servant de butée et favorisant le coulissement.

Selon une forme de réalisation préférentielle mais non limitative, il a été établi quatre figures.

La figure 1 représente le fond du tiroir.

La figure 2 représente en coupe le tiroir équipé de butées d'arrêt (12).

La figure 3 représente une coupe en tête ou en fin de tiroir.

La figure 4 représente un tiroir en position tiré, monté dans une armoire avec un ensemble de tiroirs du même type en position fermée.

Le fond sera réalisé par pliage d'une matière adaptée suffisamment fine et résistante. Le fond ne sera pas nécessairement réalisé d'une pièce, mais pourra comprendre plusieurs structures identiquement pliées et reliées entre elles de façon connue. Ce fond comprendra deux plans parallèles (1) et (2) formant deux étages distincts, inclinés vers un bord longitudinal (9) du tiroir.

Les deux plans (1) et (2) sont reliés par une paroi médiane (3) avec formation de deux arêtes (5) et (6), le tout augmentant la rigidité du fond. Les plans (1) et (2) sont situés de part et d'autre d'une paroi médiane (3) formant deux étages non superposés. Les bords longitudinaux pourront être pliés afin d'assurer une partie du système de guidage.

Toujours dans ce but, des roulements à billes (10) pourront être fixés à même l'élément fond.

A chaque extrémité du tiroir et dans le sens de sa largeur, seront soudées ou fixées de manière connue des plaques d'arrêt et de renfort (11). Ces plaques augmenteront la rigidité du tiroir et permettront la fixation d'une poignée (13).

Des butées longitudinales (12), fabriquées en matière transparente ou en grillage, seront fixées dans le tiroir de manière connue.

Elles assureront l'arrêt des produits.

Des séparateurs (14), réalisés en matière plastique ou autre matière adaptée, permettent de compartimenter chacun des étages.

Le système de coulissement ne fait pas partie de la présente invention, mais il sera complété par un roulement à billes ou autre système de roulement (15), fixé sur l'armature et placé en opposition au bord longitudinal (9) le plus bas. Ce bord (9) venant durant le coulissement du tiroir appuyer sur le roulement à billes (15) servant de butée et favorisant le coulissement.

## Revendications

1. Tiroir allongé compartimenté pour le stockage de petits objets, tels que produits pharmaceutiques pouvant être montés sur des systèmes coulissants, à l'intérieur de meubles, d'armoires, de comptoirs, de colonnes métalliques, du type ayant un fond, comprenant deux plans (1,2) inclinés, les deux plans étant situés de part et d'autre de la paroi (3) médiane, assurant le raidissement du fond, les deux bords longitudinaux (9) sont repliés afin de s'adapter à un système de guidage coulissant, le roulement à billes (15) favorisant le coulissement, caractérisé par le fait
qu'il comporte un fond comprenant deux plans parallèles et formant deux étages (1, 2) distincts, inclinés vers un des bords longitudinaux (9) du tiroir, les deux étages (1, 2) sont reliés entre eux par une paroi médiane (3) avec formation de deux arêtes (5) et (6), , un roulement étant fixé sur l'armature et placé en opposition au bord longitudinal (9) le plus bas, ledit bord (9) venant, durant le coulissement du tiroir, appuyer sur le roulement à billes (15) servant de butée.

2. Tiroir selon la revendication 1 caractérisé par le fait
qu'un fond est plié afin de constituer différents étages (1) et (2) non superposés reliés entre eux par des parois (3) ou structures verticales ou légèrement inclinées par rapport à la verticale.

3. Tiroir selon la revendication 1 caractérisé par le fait
que des bords longitudinaux (9) sont repliés de façon à favoriser son adaptation aux systèmes coulissants actuellement connus et dont l'un des bords vient appuyer sur un roulement à billes (15) servant de butée et favorisant le coulissement.

## Claims

1. Oblong, subdivided drawer for storing small objects such as pharmaceutical products, apt to be mounted on drawer systems in the interior of furniture, cup-boards, counters, metal columns, and comprising a bottom with two inclined levels (1, 2), the two levels being disposed on other side of the central wall (3) ensuring the rigidity of the floor, and with the two longitudinal edges (9) being bent over for adaptation to a guiding system for sliding, a ball-bearing (15) facilitating sliding,
**characterized** in that
is comprises a bottom including two parallel floors forming two different levels (1, 2) which are inclined towards one of the longitudinal edges (9) of the drawer, the two floors (1, 2) being mutually joined by a central wall (3) forming two edges (5) and (6), a bearing being fixed on the armature and disposed opposite of the lowest longitudinal edge (9), said edge (9), during sliding of the drawer, resting on the ball bearing (15) serving as a base.

2. The drawer according to claim 1,
characterized in that one floor is bent in order to form different, non-superposed floors (1) and (2) joined to one another by walls (3) or vertical structures or structures which a slightly inclined relative to the vertical.

3. The drawer according to claim 1,
characterized in that the longitudinal edges (9) are bent so as to facilitate adapation thereof to the currently known drawer systems, one of the edges resting on a ball bearing (15) serving as a base and facilitating sliding.

## Patentansprüche

1. Längliche, unterteilte Schublade zur Lagerung kleiner Gegenstände, wie pharmazeutischer Produkte, die auf Schubsystemen im Inneren von Möbeln, Schränken, Theken, Metallsäulen angebracht werden kann, und einen Boden mit zwei schrägen Ebenen (1, 2) aufweist, wobei die beiden Ebenen zu beiden Seiten der Mittelwand (3) angeordnet sind, die die Versteifung des Bodens gewährleistet, und wobei die beiden Längskanten (9) umgebogen sind, um sich einem Schubführungssystem anzupassen, wobei das Schieben durch das Kugellager (15) erleichtert wird,
dadurch gekennzeichnet,
daß sie einen Boden aufweist, der zwei parallele und zwei verschiedene Stockwerke (1, 2) bildende Ebenen umfaßt, die in Richtung auf eine der Längskanten (9) der Schublade geneigt sind, wobei die beiden Stockwerke (1, 2) miteinander durch eine Mittelwand (3) verbunden sind, die zwei Kanten (5) und (6) bildet, wobei ein Lager am Beschlag befestigt und gegenüber der niedrigsten Längskante (9) angeordnet ist, wobei sich diese Kante (9) während des Schiebens der Schublade auf das als Anschlag dienende Kugellager (15) stützt.

2. Schublade nach Anspruch 1,
dadurch gekennzeichnet,
daß ein Boden gebogen ist, um unterschiedliche, nicht übereinanderliegende Stockwerke (1) und (2) zu bilden, die miteinander durch Wände (3) oder vertikale oder leicht zur Vertikalen geneigte Strukturen verbunden sind.

3. Schublade nach Anspruch 1,
dadurch gekennzeichnet,
daß die Längskanten (9) derart gebogen sind, daß deren Anpassung an die gegenwärtig bekannten Schubsysteme erleichtert wird, wobei sich eine der Kanten auf ein als Anschlag dienendes und das Schieben erleichterndes Kugellager (15) stützt.
